# EUROPÄISCHE PATENTSCHRIFT

(11) **EP 0 069 993 B1**
(45) Veröffentlichungstag und Bekanntmachung des Hinweises auf die Patenterteilung: **09.10.1985**
(21) Anmeldenummer: 82106099.3
(22) Anmeldetag: 08.07.1982
(51) Int. Cl.: H01T 13/54

(54) **Zündkerze zum Betreiben eines Verbrennungsmotors**
Spark plug to operate an internal-combustion engine
Bougie d'allumage pour faire fonctionner un moteur à combustion interne

(30) Priorität: 09.07.1981 DE 3127094
(43) Veröffentlichungstag der Anmeldung: 19.01.1983
(73) Patentinhaber: Blanchard, Marcel, F-68390 Sausheim/Battenheim (FR); Casel, J. Edgar, Dr., F-94360 Bry-s-Marne (FR); Wahle, Wolfram, D-4400 Münster (DE)
(72) Erfinder: Blanchard, Marcel, F-68390 Sausheim/Battenheim (FR); Casel, J. Edgar, Dr., F-94360 Bry-s-Marne (FR); Wahle, Wolfram, D-4400 Münster (DE)
(74) Vertreter: Habbel, Hans-Georg, Dipl.-Ing.

## Beschreibung

Die Erfindung bezieht sich auf eine Zündkerze zum Betreiben eines Verbrennungsmotors mit einem den Elektrodenbereich umgebenden geschlossenen kammerartig ausgebildeten Elektrodenraum, der über eine eine gerade Anzahl aufweisender Verbindungskanäle mit einem Raum in Verbindung steht, der dem Zylinderraum des Verbrennungsmotors zugewandt ist.

Eine Einrichtung der gattungsgemäßen Art ist in der US-A-20 08 298 beschrieben. Bei dieser bekannten Anordnung ist eine Elektrode in einem Elektrodenraum angeordnet, der über Verbindungskanäle mit einer Kammer in Verbindung steht, die sich in Richtung zum Zylinderraum hin verjüngend ausgebildet ist. Die Kammer weist eine Durchtrittsöffnung zum Zylinderraum auf, wobei durch diese Durchtrittsöffnung und die Kammer mit den Verbindungskanälen zum Elektrodenraum ein Labyrinth geschaffen werden soll, das verhindert, daß Öl oder Schadstoffe in den Elektrodenraum gelangen. Gleichzeitig soll diese die Durchtrittsöffnung zum Zylinderraum des Verbrennungsmotors aufweisende Kammer als Pufferkammer dienen, die beim Kompressionshub ein Kissen inerter Gase schafft, wodurch Verbrennungsgase nicht bis in die Elektrodenkammer und an die Zündelektrode gelangen können.

Eine in der DE-C-661 768 beschriebene Zündkerze weist einen den Elektrodenbereich umgebenden Raum auf, der über eine venturidüsenartige Kanalanordnung mit dem Zylinderraum der Kolbenzylinderanordnung in Verbindung steht. Durch die Form der Zündkammer soll eine vollständige Verbrennung des Gemisches innerhalb der Zündkammer erzielt werden, so daß die Gase ohne Beimischung von halbverbranntem Betriebsstoff in den Zylinder gelangen. Schraubengangförmige Nuten in den doppelkonischen Zündkammern geben dem Strahl brennender Gase die Richtung als Streu- bzw. Stichflamme nach der Entzündung des Gemisches in der Vorkammer. Durch die besondere Ausbildung der Masseelektrode sollen immer Funkenbildungen erzielt werden, da die Funkenbildung auf der ganzen Länge der Masseelektrodenenden erfolgen kann, so daß auch schwere Verkrustungen der Elektrodenenden nicht stören können.

Bei beiden bekannten Anordnungen ist somit die Zündelektrode gegen Ölverkrustungen geschützt.

Der Erfindung liegt demgegenüber die Aufgabe zugrunde, die zum Stand der Technik gehörenden Zündkerzen dahingehend zu verbessern, daß höhere Verdichtungen zu erreichen sind, ohne daß der Zündfunke erlischt.

Diese Aufgabe wird erfindungsgemäß dadurch gelöst, daß der Raum die Form eines halben, zum Zylinderraum hin sich erweiternden Rotationsellipsoides aufweist und daß der Elektrodenraum mit dem Raum über einen Hauptverbindungskanal in Verbindung steht und die die gerade Anzahl aufweisenden Verbindungskanäle über Einschnitte mit dem Hauptverbindungskanal in Verbindung stehen.

Dadurch, daß die Verbindungskanäle zwischen dem Elektrodenraum und dem venturidüsenartigen Raum über Einschnitte mit dem Hauptverbindungskanal in Verbindung stehen, wird die ringförmige Masseelektrode in ebensoviel Teile wie Verbindungskanäle vorhanden sind geteilt. Hierdurch bekommen die Verbindungskanäle die Eigenschaft resonierender Höhlen. Zwei aufeinanderfolgende Höhlen oszillieren bei der Zündung in Phasen, die in Opposition stehen.

Durch die erfindungsgemäße Kerze werden eine sogenannte « heiße und eine sogenannte « kalte » Anwendung gewährleistet:
Die « heiße Anwendung erfolgt, weil die Rückstände in dem Elektrodenraum vollständig verbrannt werden. Die « kalte Anwendung wird dadurch bedingt, daß über die massiven Masseelektroden ein rascher Wärmeaustausch erfolgt. Hierdurch wird die Bildung vereinzelter Wärmestellen ausgeschaltet, so daß bei einem derart ausgerüsteten Motor höhere Kompressionen möglich sind.

Ein Ausführungsbeispiel der Erfindung wird nachfolgend anhand der Zeichnung erläutert. Diese zeigt dabei in
Figur 1 eine Zündkerze, in
Figur 2 in größerer Darstellung den unteren Bereich des Zündkerzenkörpers und in
Figur 3 einen Radialschnitt durch den unteren Teil des Zündkerzenkörpers gemäß Fig. 2.

In Fig. 1 ist mit 1 allgemein eine Zündkerze bezeichnet, die über ein Befestigungsgewinde 2 festgelegt wird, wobei mit 3 der eigentliche Zündkerzenkörper bezeichnet ist.

In dem Zündkerzenkörper ist ein Elektrodenraum 6 ausgeformt, der über Verbindungskanäle 4 mit einem an den Zylinderraum angrenzenden Raum 5 in Verbindung steht, wobei letzterer Raum 5, wie dies deutlicher aus Fig. 2 zu ersehen ist, in Form eines halben Rotationsellipsoides ausgebildet ist.

Die Verbindung des Elektrodenraumes 6 mit dem Raum 5 erfolgt über einen Hauptverbindungskanal 7 und über die genannten Verbindungskanäle 4, die in einer geraden Anzahl vorgesehen werden, d. h. also in einer jeweils durch zwei teilbaren Anzahl.

Die Verbindungskanäle 4 sind über Einschnitte 8 mit dem Hauptverbindungskanal 7 verbunden. Diese Einschnitte teilen die ringförmige Masseelektrode in ebensoviel Teile wie Verbindungskanäle 4 vorgesehen sind. Somit erhalten die Verbindungskanäle 4 die Eigenschaft resonierender Höhlen oder Kammern oder Hohlräume. Zwei aufeinanderfolgende Räume oszillieren bei Zündung in Opposition stehenden Phasen.

## Patentansprüche

Zündkerze zum Betreiben eines Verbrennungsmotors mit einem den Elektrodenbereich umgebenden geschlossenen kammerartig ausgebildeten Elektrodenraum (6), der über eine gerade Anzahl aufweisender Verbindungskanäle (4) mit einem Raum (5) in Verbindung steht, der dem Zylinderraum des Verbrennungsmotors zugewandt ist, dadurch gekennzeichnet, daß der Raum (5) die Form eines halben, zum Zylinderraum hin sich erweiternden Rotationsellipsoides aufweist und daß der Elektrodenraum (6) mit dem Raum (5) über einen Hauptverbindungskanal (7) in Verbindung steht und die die gerade Anzahl aufweisenden Verbindungskanäle (4) über Einschnitte (8) mit dem Hauptverbindungskanal (7) in Verbindung stehen.

## Claims

Spark plug to operate an internal-combustion engine, with an electrode space (6) which is closed and which is formed as a chamber and surrounds the electrode region, said space communicating through an even number of communicating ducts (4) with a space (5) facing towards the cylinder chamber of the internal-combustion engine, characterised in that the space (5) is in the form of a half ellipsoid of revolution widening towards the cylinder chamber, and that the electrode space (6) communicates with the space (5) through a main communicating duct (7), and the even number of communicating ducts (4) communicate with the main communicating duct (7) by means of slits (8).

## Revendications

Bougie d'allumage pour le fonctionnement d'un moteur à combustion interne, comportant une cavité d'électrodes fermée (6), conçue à la façon d'une chambre, entourant la région des électrodes et qui communique, par l'intermédiaire de canaux de liaison (4) en nombre pair, avec une cavité (5) qui est tournée vers la cavité de cylindre du moteur à combustion interne, caractérisée par le fait que la cavité (5) présente la forme d'un demi-ellipsoïde de révolution s'élargissant en direction de la cavité de cylindre et que la cavité d'électrodes (6) communique avec la cavité (5) par l'intermédiaire d'un canal principal de liaison (7) et que les canaux de liaison en nombre pair (4) communiquent avec le canal principal de liaison (7) par l'intermédiaire d'entailles (8).
